# EUROPÄISCHE PATENTSCHRIFT

(11) **EP 2 058 597 B1**
(45) Veröffentlichungstag und Bekanntmachung des Hinweises auf die Patenterteilung: **14.05.2014**
(21) Anmeldenummer: 08090005.3
(22) Anmeldetag: 31.10.2008
(51) Int. Cl.: F24D 19/02, F24H 9/12

(54) **Vorrichtung zur Halterung und Anschlussfixierung von Heizkörpern**
Device for holding and fixing the connections on radiators
Dispositif destiné à la fixation et la connexion de radiateurs

(30) Priorität: 08.11.2007 DE 202007015906 U
(43) Veröffentlichungstag der Anmeldung: 13.05.2009
(73) Patentinhaber: KERMI GmbH, 94447 Plattling (DE)
(72) Erfinder: Seidl, Hermann, 94522 Wallersdorf (DE)
(74) Vertreter: Patentanwälte Bressel und Partner mbB

(56) Entgegenhaltungen:
- EP-A- 0 953 810
- DE-C1- 19 918 690
- DE-U1- 20 106 861
- DE-U1- 29 606 535

## Beschreibung

Die Erfindung betrifft eine Vorrichtung zur Halterung und Anschlussfixierung von Heizkörpern, insbesondere für schwere, bzw. mehrlagige Badheizkörper zur ortsfesten Halterung an einer Wand oder dgl. und zur Fixierung der Anschlussverschraubungen eines Heizkreises.

Heizkörper, insbesondere Badheizkörper, werden in der Regel durch zwei im oberen Bereich links und rechts vorgesehene Befestigungspunkte an der Wand montiert. Die Befestigungspunkte am Heizkörper sind entweder hinter den Sammelrohren fest vorgegeben oder können flexibel zwischen den Querrohren gewählt werden. Bei größeren oder mehrlagigen Heizkörpern reicht die Haltekraft der beiden Befestigungspunkte nicht aus, um den Heizkörper dauerhaft sicher zu halten. Durch das Anbringen weiterer Befestigungspunkte wird zwar die Haltekraft verbessert, jedoch der Montageaufwand steigt erheblich, da nun vier Befestigungen und die Anschlüsse maßlich übereinstimmen müssen. Bei mehrlagigen Heizkörpern ist die Montage zudem umständlicher, da durch davor liegende Querrohre montiert werden muss. Weiter gestaltet es sich oft als schwierig, ausgehend vom Heizkörperanschluss die Bohrmaße exakt auf die Wand zu übertragen. Die angestrebte Ein-Mann-Montage ist in den meisten Fällen nicht möglich, da der Heizkörper bei der Montage gehalten werden muss und zugleich geschraubt oder eingefädelt werden soll.

Aus dem Stand der Technik sind Vorrichtungen bekannt, die entweder zur Fixierung von Anschlussrohren für Heizkörper oder zur Halterung von Heizkörpern dienen. In der DE 197 09 583 A1 wird beispielsweise eine Vorrichtung zur Fixierung und Halterung der Anschlussrohre beschrieben. Eine Halterung des Heizkörpers ist damit aber nicht möglich.

In der DE 93 04 756 U1 werden eine Standkonsole zur Befestigung eines Heizkörpers sowie Mittel zur Anschlussfixierung beschrieben, die aber nicht in einem funktionalen Zusammenhang stehen.

In der DE 103 03 890 A1 wird ein Anschlussadapter offenbart, der an seiner Oberseite eine Ausnehmung zur Auflage eines horizontalen Heizrohres eines

Heizkörpers und an seiner Unterseite Anschlussstutzen für die Anschlussverschraubungen eines Heizkreises aufweist. Der Adapter ist aber nicht zur Befestigung eines Heizkörpers an einer Befestigungsfläche geeignet.

Eine Vorrichtung die die Funktionen Halterung an einer Befestigungsfläche und Fixierung der Anschlussrohre miteinander vereint wird aus dem genannten Stand der Technik nicht nahegelegt.

Aus der DE 296 06 535 U1 ist eine Montagevorrichtung für untere Vorlauf- und Rücklaufschlüsse zwischen einem an einer Halterung aufhängbaren Heizkörper und Anschlussarmaturen für Rohleitungen bekannt.

Dabei findet eine an einer Halterung befestigte Konsole Verwendung, die zur Lagerung des Heizkörpers ausgebildet ist und gleichzeitig Löcher zur Aufnahme von Gewindestücken der Anschlussarmaturen für die Vor- und Rücklaufanschlüsse aufweist. Konsole und Halterung bilden dabei eine in Funktion untrennbare Einheit.

Die Aufgabe der vorliegenden Erfindung besteht deshalb darin eine Vorrichtung der eingangs genannten Art vorzustellen, die beide Funktionen in sich vereint und insbesondere die einfache Montage eines Heizkörpers ermöglicht. Erfindungsgemäß wird diese Aufgabe durch die Merkmale der Anspruchs 1 gelöst. Vorteilhafte Ausführungen der Erfindung sind in den jeweils zugehörigen Ansprüchen erwähnt.

Insbesondere bei schweren, bzw. mehrlagigen, Badheizkörpern ist die Haltekraft der in der Regel im oberen Bereich am Heizkörper vorgesehenen Haltepunkte nicht ausreichend. Die Vorrichtung soll deshalb geeignet sein den Großteil des Heizkörpergewichtes aufzunehmen. Ferner soll durch die Vorrichtung das Übertragen der Positionen für die Befestigungsbohrungen an die Wand erleichtert und eine Ein-Mann-Montage ermöglicht werden.

Dem gemäß beinhaltet die vorliegende Erfindung eine Vorrichtung zur ortsfesten Halterung und Anschlussfixierung von Heizkörpern, die aus einer Konsole, einer Heizkörperaufnahme sowie Mitteln zur ortsfesten Befestigung der Konsole und einem Anschlussadapter zur Fixierung des Heizkörpers mit den Anschlussverschraubungen eines Heizkreises besteht, wobei die Konsole mit der Heizkörperaufnahme justierbar verbunden ist und der Anschlussadapter mit der Konsole in einer lösbaren Verbindung steht und wobei der Anschlussadapter nach der Anschlussfixierung mit den Anschlussverschraubungen des Heizkreises entfernt werden kann. Vorteilhaft ist die Konsole dabei winkelförmig ausgebildet, wobei der zur Wand gerichtete Schenkel des Winkels Langlöcher zur wandseitigen Befestigung mit Hilfe der Mittel aufweist, die vorzugsweise als Dübelschrauben ausgebildet sind. Bevorzugt weist der von der Wand im Winkel abstehende Schenkel der Konsole Langlöcher auf, wobei die Heizkörperaufnahme mit Schrauben in die Langlöcher eingreift und darin verschiebbar ist. Vorteilhaft ist dadurch eine feste Verbindung zwischen der Heizkörperaufnahme und der Konsole mit Verbindungsmitteln in verschiedenen Abständen einstellbar. Nach einem weiteren Merkmal der Erfindung weist der von der Wand im Winkel abstehende Schenkel der Konsole eine zwischen den Langlöchern angeordnete Nut auf. Die Heizkörperaufnahme verfügt bevorzugt über Auflageflächen zur Aufnahme mindestens eines horizontalen Heizrohres des Heizkörpers, der dann als Rohrheizkörper ausgebildet ist. Besonders bevorzugt ist nach einem weiteren Merkmal vorgesehen, dass der Anschlussadapter als Doppelwinkel ausgebildet ist, wobei ein Schenkel mindestens zwei Anschlussstutzen zur Fixierung der Anschlussverschraubungen eines Heizkreises aufweist. Der andere Schenkel steht nach einem anderen Merkmal mit dem von der Wand im Winkel abstehende Schenkel der Konsole und der darauf aufliegenden Heizkörperaufnahme mit einer Schraubverbindung in einer lösbaren Verbindung.

Die Erfindung wird nachfolgend anhand der Zeichnung näher erläutert. Diese zeigt in
- Fig. 1: eine perspektivische Ansicht der Vorrichtung,
- Fig. 2: eine perspektivische Ansicht der Vorrichtung mit einem Abschnitt der Anschlussverschraubungen eines Heizkreises,
- Fig. 3: eine perspektivische Ansicht der Vorrichtung mit Dübelschrauben,
- Fig. 4: eine perspektivische Ansicht mit Heizkörper.

Die vormontierte Vorrichtung 1 bestehend aus Konsole 2, Heizkörperaufnahme 3 und Anschlussadapter 5 wird mit der bereits auf gewünschten Wandabstand installierten Anschlussverschraubung 11 des Heizkreises verbunden. Danach wird die Konsole 2, geführt in zwei Langlöchern, an die Wand geschoben, die Löcher gebohrt und mit der Wand mittels Dübelschrauben 4 verschraubt. Durch Festziehen der beiden Muttern 3.2 an den Langlöchern 2.2 ist die Konsole 2 fertig montiert.

Die Konsole 2 dient nun als Ausgangspunkt zum Anbringen der üblichen oberen Befestigungspunkte (nicht dargestellt). Vor der eigentlichen Montage des Heizkörpers 10 wird der Anschlussadapter 5 entfernt und die Konsole 2 ist nun genau auf die Anschlussverschraubung 11 ausgerichtet. Der Heizkörper 10 wird nur noch auf die Konsole 2 gestellt und mit der Anschlussverschraubung 11 sowie mit den oberen Befestigungspunkten verbunden.

Das Suchen von Montagemaßen und das häufig fehlerbehaftete Übertragen der Maße an die Wand entfallen hierbei vorteilhaft. Lediglich die beiden oberen Befestigungspunkte müssen noch angebracht werden. Die Konsole 2 und die Heizkörperaufnahme 3 dienen hierbei als Ausgangspunkt und vereinfachen die Arbeit erheblich. Vor der eigentlichen Montage des Heizkörpers 10 wird der Anschlussadapter 5 entfernt. Der Abstand der Konsole 2 und der Heizkörperaufnahme 3 zur Anschlussverschraubung 11 sind nun in jeder Richtung fixiert. Der Heizkörper 10 wird nun auf die Konsole 2 bzw. der damit verbundenen Heizkörperaufnahme 3 gestellt, mit den oberen Befestigungspunkten verbunden und die Anschlüsse 11 verschraubt. Durch die Möglichkeit des Abstellens auf der Konsole 2 bzw. Heizkörperaufnahme 3 ist eine Ein-Mann-Montage möglich.

Das zeitraubende und fehlerbehaftete Übertragen von Maßen an die Wand wird hier weitgehend vermieden. Zudem erleichtert die Konsole durch einfaches Abstellen des Heizkörpers die Montage erheblich.

## Patentansprüche

1. Vorrichtung zur ortsfesten Halterung und Anschlussfixierung von Heizkörpern, bestehend aus einer Konsole (2), einer Heizkörperaufnahme (3) sowie Mitteln (4) zur ortsfesten Befestigung der Konsole (2) und einem Anschlussadapter (5) zur Fixierung des Heizkörpers (10) mit den Anschlussverschraubungen (11) eines Heizkreises, wobei die Konsole (2) mit der Heizkörperaufnahme (3) justierbar verbunden ist, **dadurch gekennzeichnet, dass** der Anschlussadapter (5) mit der Konsole (2) in einer lösbaren Verbindung steht, sodass der Anschlussadapter (5) nach der Anschlussfixierung mit den Anschlussverschraubungen (11) des Heizkreises entfernt werden kann, wobei der Anschlussadapter (5) als Doppelwinkel ausgebildet ist und ein Schenkel (5.1) mindestens zwei Anschlussstutzen (5.3) zur Fixierung der Anschlussverschraubungen (11) eines Heizkreises aufweist, wobei der andere Schenkel (5.2) mit dem von der Wand im Winkel abstehenden Schenkel der Konsole (2) und der darauf aufliegenden Heizkörperaufnahme (3) mit einer Schraubverbindung (5.4) in einer lösbaren Verbindung steht.

2. Vorrichtung nach Ansprüchen 1, **dadurch gekennzeichnet, dass** die Konsole (2) winkelförmig ausgebildet ist und der zur Wand gerichtete Schenkel des Winkels Langlöcher (2.1) zur wandseitigen Befestigung mit Hilfe der Mittel (4) aufweist.

3. Vorrichtung nach den Ansprüchen 1 und 2, **dadurch gekennzeichnet, dass** der von der Wand im Winkel abstehende Schenkel der Konsole (2) Langlöcher (2.2) aufweist und die Heizkörperaufnahme (3) mit Schrauben (3.1) in die Langlöcher (2.2) eingreift und darin verschiebbar ist, wobei eine feste Verbindung zwischen der Heizkörperaufnahme (3) und der Konsole (2) mit Verbindungsmitteln (3.2) in verschiedenen Abständen einstellbar ist.

4. Vorrichtung nach den Ansprüchen 1 bis 3, **dadurch gekennzeichnet, dass** der von der Wand im Winkel abstehende Schenkel der Konsole (2) eine zwischen den Langlöcher (2.2) angeordnete Nut (2.4) aufweist.

5. Vorrichtung nach den Ansprüchen 1 bis 4, **dadurch gekennzeichnet, dass**. die Mittel (4) Dübelschrauben sind.

6. Vorrichtung nach den Ansprüchen 1 bis 5, **dadurch gekennzeichnet, dass** die Heizkörperaufnahme (3) Auflageflächen (3.3) zur Aufnahme mindestens eines horizontalen Heizrohres des Heizkörpers (10) aufweist.

## Claims

1. Apparatus for stationary holding and connection fixing of radiators, comprising a console (2), a radiator receiver (3) and means (4) for stationary fixing of the console (2), and a connection adapter (5) for fixing the radiator (10) to the connection screw fittings (11) of a heating circuit, wherein the console (2) is adjustably connected to the radiator receiver (3), **characterised in that** the connection adapter (5) is releasably connected to the console (2) so that the connection adapter (5) can be removed after connection fixing to the connection screw fittings (11) of the heating circuit, wherein the connection adapter (5) is formed as a double angle console and one leg (5.1) has at least two connecting stubs (5.3) for fixing the connection screw fittings (11) of a heating circuit, wherein the other leg (5.2) is releasably connected by a screw connection (5.4) to the leg of the console (2) which protrudes at an angle away from the wall and to the radiator receiver (3) lying thereon.

2. Apparatus according to claim 1, **characterised in that** the console (2) is formed angular and the leg of the console directed towards the wall comprises long holes (2.1) for wall fixing using the means (4).

3. Apparatus according to claims 1 and 2, **characterised in that** the leg of the console (2) protruding from the wall at an angle comprises long holes (2.2), and the radiator receiver (3) engages in the long holes (2.2) with bolts (3.1) and can slide therein, wherein a fixed connection between the radiator receiver (3) and the console (2) with connecting means (3.2) can be set at different distances.

4. Apparatus according to any one of claims 1 to 3, **characterised in that** the leg of the console (2) protruding from the wall at an angle has a groove (2.4) arranged between the long holes (2.2).

5. Apparatus according to any one of claims 1 to 4, **characterised in that** the means (4) are stud bolts.

6. Apparatus according to any one of claims 1 to 5, **characterised in that** the radiator receiver (3) comprises support surfaces (3.3) for receiving at least one horizontal heating tube of the radiator (10).

## Revendications

1. Dispositif destiné au support stationnaire et à la fixation par raccordement de corps chauffants, se composant d'une console (2), d'un logement de corps chauffant (3) ainsi que de moyens (4) pour la fixation stationnaire de la console (2) et d'un adaptateur de raccordement (5) pour la fixation du corps chauffant (10) avec les vissages de raccordement (11) d'un circuit de chauffage, la console (2) étant reliée de manière ajustable au logement de corps de chauffage (3), **caractérisé en ce que** l'adaptateur de raccordement (5) est dans une liaison détachable avec la console (2) de sorte que l'adaptateur de raccordement (5) puisse être retiré après la fixation par raccordement avec les vissages de raccordement (11) du circuit de chauffage, l'adaptateur de raccordement (5) étant réalisé comme un double chevron et une branche (5.1) présentant au moins deux tubulures de raccordement (5.3) pour la fixation des vissages de raccordement (11) d'un circuit de chauffage, l'autre branche (5.2) étant en liaison amovible avec la branche de la console (2) s'élevant de la paroi en angle et le logement de corps chauffant (3) reposant dessus avec un vissage (5.4).

2. Dispositif selon la revendication 1, **caractérisé en ce que** la console (2) est réalisée en chevron et la branche dirigée vers la paroi du chevron présente des trous oblongs (2.1) pour la fixation côté paroi à l'aide des moyens (4).

3. Dispositif selon les revendications 1 et 2, **caractérisé en ce que** la branche s'élevant de la paroi en angle de la console (2) présente des trous oblongs (2.2) et le logement de corps chauffant (3) s'engage avec des vis (3.1) dans les trous oblongs (2.2) et peut être inséré dedans, une liaison fixe entre le logement de corps chauffant (3) et la console (2) étant réglable avec des moyens de liaison (3.2) à différentes distances.

4. Dispositif selon les revendications 1 à 3, **caractérisé en ce que** la branche s'élevant de la paroi en angle de la console (2) présente une rainure (2.4) disposée entre les trous oblongs (2.2).

5. Dispositif selon les revendications 1 à 4, **caractérisé en ce que** les moyens (4) sont des vis à cheville.

6. Dispositif selon les revendications 1 à 5, **caractérisé en ce que** le logement de corps chauffant (3) présente des surfaces d'appui (3.3) pour le logement d'au moins un tube chauffant horizontal du corps chauffant (10).
